# EUROPÄISCHE PATENTSCHRIFT

(11) **EP 0 758 277 B1**
(45) Veröffentlichungstag und Bekanntmachung des Hinweises auf die Patenterteilung: **18.03.1998**
(21) Anmeldenummer: 95914277.9
(22) Anmeldetag: 30.03.1995
(51) Int. Cl.: B22D 11/10, B22D 11/00

(54) **VERFAHREN UND VORRICHTUNG ZUM ERWÄRMEN EINER METALLISCHEN SCHMELZE**
METHOD AND DEVICE FOR HEATING A METAL MELT
PROCEDE ET DISPOSITIF POUR LE CHAUFFAGE D'UNE MASSE METALLIQUE EN FUSION

(30) Priorität: 26.04.1994 DE 4415212
(43) Veröffentlichungstag der Anmeldung: 19.02.1997
(73) Patentinhaber: MANNESMANN Aktiengesellschaft, 40213 Düsseldorf (DE)
(72) Erfinder: FEUERSTACKE, Ewald, D-46282 Dorsten (DE)
(74) Vertreter: Meissner, Peter E., Dipl.-Ing.
(86) Internationale Anmeldenummer: DE9500427
(87) Internationale Veröffentlichungsnummer: WO9529022

(56) Entgegenhaltungen:
- EP-A- 0 235 340
- WO-A-89/07499
- PATENT ABSTRACTS OF JAPAN, unexamined applications, M Sektion, Band 10, Nr. 342, ver!ffentlicht 1986, 19 November THE PATENT OFFICE JAPANESE GOVERNMENT Seite 125 M 536; & JP,A,61 144 249 (KAWASAKI STEEL CORP.).

## Beschreibung

Die Erfindung betrifft ein Verfahren zum Erwärmen einer über einen Tauchausguß in eine Kokille einer Stranggießanlage eingeführten metallischen Schmelze, insbesondere einer mit einem Gießpulver abgedeckten Stahlschmelze und eine Einrichtung zur Durchführung des Verfahrens.

Aus " Patent Abstracts of Japan " 1986 (M 536) JP-A-61-144 249 ist die Entfernung von erstarrter, an der Kokillenwand anbackender Schlacke z.B. mittels eines Laserstrahles bekannt.

Beim Stranggießen von Stahl treten Adhäsionskräfte zwischen Strang und Kokille auf, die zu hohen Zugspannungen in der Strangschale und dadurch zu Rissen in der Strangoberfläche oder sogar zum Abreißen des Stranges führen können. Beim Stranggießen von Staht wird daher für eine Oszillationsbewegung zwischen der Kokille und dem Strang gesorgt. Dies wird beim Vertikalstranggießen regelmäßig durch eine sinusformige Auf- und Abbewegung der Kokille erzeugt.Diese Kokillenbewegung verhindert ein Kleben der neugebildeten Strangschale an der Kokillenwand. Zwischen der Kokille und der Strangschale treten in Abhängigkeit der Oszillations- und Gießgeschwindigkeit Reibungskräfte auf. Diese Reibungskräfte sind darüber hinaus noch abhängig von der Kokillenbreite, Kokillenlänge, Kokillenkonizität und auch von der Schmierung. Dabei hat sich gezeigt, daß unabhängig von der Kokillengröße ein Hubtischsystem bei einer bestimmten mittleren Gießgeschwindigkeit niedrigere Reibungskräfte verursacht als bei hoher oder niedriger Gießgeschwindigkeit. Daraus läßt sich ableiten, daß der Kokillenhub und die Strangschmierung auf die Gießbedingungen optimal einzustellen sind.

Das auf der Schmelze sich befindende Gießpulver nimmt Einfluß auf den Wärmestrom der über die Kokille abgeführten Wärme. Die Unterschiede im Wärmestrom durch den Einfluß der Gießhilfsmittel sind im Gießspiegelbereich am größten und nehmen zum Kokillenaustritt hin ab. Hieraus kann geschlossen werden, daß die Strangschalendicke durch das Gießhilfsmittel im wesentlichen nur im Bereich des Gießspiegels beeinflußt wird.

Es hat sich gezeigt, daß mit der Gießgeschwindigkeit die Wärmestromdichte in einer Kokille ansteigt.Die angeführte Wärme ist im Gießspiegel am höchsten. Hier steht nämlich der flüssige Stahl in engem Kontakt mit der Kokillenwand und weist die höchste Temperatur auf. Unter dem großen Wärmeentzug kühlt sich die Strangschale ab, sie schrumpft dabei und hebt sich von der Kokillenwand ab.

Art und Verhalten des Gießpulvers nehmen dabei Einfluß auf die abgeführte Wärme der Kokille. Dabei hat sich gezeigt, daß aus dem Flüssigstahl die abgeführte Wärme in der Kokille bei leichtschmelzendem Gießpulver größer ist als bei einem schwerschmelzenden. Ein noch höherer Anstieg der abgeführten Wärme konnte bei Verwendung von Rüböl als Kokillenschmierung festgestellt werden.

Ungenügende Wärmeabfuhr ist eins der Ursachen für Durchbrüche beim Stranggießen. Beim Durchbruch geht regelmäßig eine Schwächung der Strangschale in der Kokille voraus, es entsteht also ein Riß in der Strangschale oder die Schlacke hat die Wärmeabfuhr durch die Strangschale unterbunden. Risse in der Strangschale entstehen beispielsweise durch Aufhängen bei oder nach dem überlaufen der Kokille oder bei Brückenbildung zwischen Tauchausguß und Strangschale.

Die Erfindung hat sich daher das Ziel gesetzt, ein Verfahren und eine entsprechende Vorrichtung zu schaffen, mit der eine gleichmäßige Wärmeabfuhr über die Kokille und konstante Reibungskräfte zwischen Strangschale und Kokille gewährleistet werden.

Die Erfindung erreicht dieses Ziel durch die kennzeichnenden Merkmale des Verfahrensanspruchs 1 und des Vorrichtungsanspruchs 4.

Erfindungsgemäß wird vorgeschlagen, die Wärmeenergie in die Oberfläche des Schmelzbades punktförmig einzubringen und dabei den Wärmeenergiepunkt an der Oberfläche auf einer vorgebbaren Linie zu führen. Eingesetzt wird hierzu ein Laserstrahl, bei dem die Energie eines gebündelten Lichtstrahls zum Erwärmen eingesetzt wird. Ein Lasterstrahl unterscheidet sich vom gewöhnlichen Licht durch hohe Monochromie, Kohärenz, Parallelität und Energiedichte.

Durch den Einsatz eines Laserstrahls ist es möglich, Werkstoffe, einschließlich Metallen, in eng begrenzten Bereichen zu erwärmen bzw. aufzuschmelzen. Die von der Justierung, dem Durchmesser, der Leistungsstabilität, der Fokussierung und ähnlichen abhängige Strahlqualität beeinflußt den konkreten Arbeitsgrößenwert. Durch Variiern der genannten Werte läßt sich die Intensität einstellen. Durch die außerhalb der Stranggießkokille anordnenbare Laserenergiequelle läßt sich unmittelbar Einfluß nehmen auf den kritischen Bereich beim Stranggießen von Stahlwerkstoffen, nämlich der Bereich des Gießspiegels.

Die punktförmig eingebrachte Wärmeenergie wird erfindungsgemäß nicht nur in der Höhe ihrer Wärmeenergie, sondern auch in ihrem zeitlichen Einsatz vorgebbar eingestellt. Der Begriff punktförmig ist hier nicht mathematisch zu verstehen, der Wärmeenergiepunkt hat die beim Einsatz von Lasern übliche endliche Ausdehnung. So wird vorgeschlagen, den Wärmeenergiepunkt in den Bereichen zwischen dem Tauchausguß und der korrespondierenden Längsseite des Kokillenrandes zu bewegen. Frei wählbar sind dabei der Startpunkt, der Endpunkt sowie die Wege und die Geschwindigkeiten zwischen diesen Endpunkten.

Die Geräte zur Erzeugung des Laserstrahls lassen sich an sicherer Stelle außerhalb von Kokille und Tauchausguß anordnen, wobei der Laserstrahl über einen Spiegel auf den gewünschten Bereich an der Oberfläche der Schmelze führbar ist.

Ein Beispiel der Erfindung ist in der beigefügten Zeichnung dargelegt. Dabei zeigen die
Figuren 1a,b skizzenhaft die Lasterstrahleinrichtung
Figuren 2a-d die Lage des Wärmeenergiepunktes.

In der Figur 1a) ist ein Schnitt und in Figur 1b) eine Draufsicht der Stranggießeinrichtung 10 dargestellt. In der Kokille 11 befindet sich die Schmelze S, auf der das Gießpulver G aufschwimmt. In die Schmelze S taucht der Tauchausguß 12 ein.

Außerhalb der Stranggießeinrichtung 10 ist eine Laserenergiequelle 21 angeordnet, von der über eine Laseroptik 27 ein Laserstrahl über einen beweglichen Zentralspiegel 22 bzw. einen beweglichen Außenspiegel 23 auf die Oberfläche des Schmelzbades S geführt wird.Die Laserenergiequelle 21 laßt sich dabei an einem beliebigen Punkt außerhalb der Stranggießeinrichtung anordnen, wobei der Laserstrahl über feste Spiegel 24 leitbar ist.

Die Spiegel 22 bzw.23 sind um eine Achse 26 schwenkbar. Die Achse 26 ist dabei an eine Steuereinheit 32 angeschlossen, die mit einem Rechenglied 31 in Verbindung steht. Dieses Rechenglied 31 ist dabei meßtechnisch mit einem Temperaturfühler 33 und steuerungstechnisch mit der Laserenergiequelle 21 verbunden.

In der Figur 1b) ist auf der rechten Seite dargestellt, daß über eine Laserenergiequelle 21 durch den Einsatz von zwei festen Spiegeln 24, von denen in Laserstahlrichtung vordere wegschwenkbar ausgestaltet sein kann, die Schmelzenoberfläche zu beiden Seiten des Tauchausgusses 12 bestreichbar ist.

Die Figur 2a) zeigt die Lage des Energiepunktes in Abhängigkeit von der Zeit. In der linken oberen Seite ist die Lage L in den Bereich zwischen der Kokille 11 und dem Tauchausguß 12 dargestellt.

Im Diagramm 2b) wird der Wärmeenergiepunkt auf einer Seite des Schmelzbades zwischen Kokille und Tauchausguß gleichmäßig hin- und hergeführt.

Im Diagramm 2c) werden zwei Wärmeenergiepunkte jeweils von der Mitte der Badoberfläche mit langsamer Geschwindigkeit nach außen geführt und dann ruckartig wieder zum Mittelpunkt zurückgenommen zu werden, um wieder erneut mit verminderter Geschwindigkeit nach außen geführt zu werden.

Im Diagramm 2d) wird ein Wärmepunkt jeweils von der Mitte gestartet und nach außen geführt, dann ruckartig zur Mitte zurückgeführt um zur anderen Seite mit langsamer Geschwindigkeit nach außen geführt zu werden um dann wieder zur Mitte zurückzuspringen, um zur anderen Seite mit langsamer Geschwindigkeit die Wärme in die Oberfläche des Schmelzbades einzubringen.

## Patentansprüche

1. Verfahren zum Erwärmen einer über einen Tauchausguß in eine Kokille einer Stranggießanlage eingeführten metallischen Schmelze, insbesondere einer mit einem Gießpulver abgedeckten Stahlschmelze,
dadurch gekennzeichnet,
daß die Wärmeenergie in die Oberfläche des Schmelzbades punktförmig eingebracht wird und
daß der Wärmeenergiepunkt an der Oberfläche des Schmelzbades auf einer vorgebbaren Linie geführt wird.

2. Verfahren nach Anspruch 1,
dadurch gekennzeichnet,
daß mindestens je ein Wärmeenergiepunkt in den Bereichen zwischen dem Tauchausguß und dem der korrespondierenden Längsseite des Kokillenrandes bewegt wird.

3. Verfahren nach Anspruch 2,
dadurch gekennzeichnet,
daß der Wärmeenergiepunkt der natürlichen Strömung der Flüssigschmelze folgend im Zentrum der Schmelzenoberfläche im Schattenbereich Tauchausguß und Kokille beginnend in den freien Schmelzenoberflächenbereich geführt wird.

4. Einrichtung zum Erwärmen einer über einen Tauchausguß in eine Kokille einer Stranggießanlage eingeführten metallischen Schmelze, insbesondere einer mit einem Gießpulver abgedeckten Stahlschmelze, zur Durchführung des Verfahrens nach Anspruch 1,
dadurch gekennzeichnet,
daß eine Laserenergiequelle (21) sowie eine Laseroptik (27) außerhalb der Kokille (11) angeordnet sind und
daß ein beweglicher Spiegel (22,23) vorgesehen ist, mit dem die Wärmeenergie lokal vorbestimmbar in die Oberfläche der Schmelze (S) einbringbar ist.

5. Einrichtung nach Anspruch 4,
dadurch gekennzeichnet,
daß der Spiegel (22,23) an einer drehbaren, über eine Steuereinheit (32) antreibbaren Achse (26) aufgehängt ist.

6. Einrichtung nach Anspruch 5,
dadurch gekennzeichnet,
daß die Steuereinheit (32) an ein Rechenglied (31) gekoppelt ist und nach einem wiederholbaren, vorgebbaren Programm den Spiegel (22,23) schwenkt.

7. Einrichtung nach Anspruch 6,
dadurch gekennzeichnet,
daß das Rechenglied (31) mit Meßelementen (33), insbesondere Temperaturfühler, verbunden ist, die mit der Steuereinheit (32) einen Regelkreis bildend den Laserstrahl führt.

## Claims

1. A method for heating a metal melt introduced via an immersion nozzle into a mould of a continuous-casting installation, in particular a steel melt covered with a casting powder, characterised in that the thermal energy is introduced into the surface of the molten bath in points, and that the thermal energy point on the surface of the molten bath is guided on a predeterminable line.

2. A method according to claim 1, characterised in that at least one thermal energy point in each case is moved in the regions between the immersion nozzle and the corresponding long side of the mould edge.

3. A method according to Claim 2, characterised in that the thermal energy point, following the natural flow of the liquid melt, beginning in the centre of the melt surface in the immersion nozzle and mould shadow region, is guided into the free region of the melt surface.

4. An apparatus for heating a metal melt introduced via an immersion nozzle into a mould of a continuous-casting installation, in particular a steel melt covered with a casting powder, for performing the method according to Claim 1, characterised in that a laser energy source (21) and a laser optical system (27) are arranged outside the mould (11) and that a movable mirror (22, 23) is provided by means of which the thermal energy can be introduced in locally predeterminable manner into the surface of the melt (5).

5. An apparatus according to Claim 4, characterised in that the mirror (22, 23) is suspended on a rotatable spindle (26) which can be driven by means of a control unit (32).

6. An apparatus according to Claim 5, characterised in that the control unit (32) is coupled to a calculating element (31) and pivots the mirror (22, 23) according to a repeatable, predeterminable program.

7. An apparatus according to Claim 6, characterised in that the calculating element (31) is connected to measuring elements (33), in particular temperature sensors, which, forming an automatic control circuit with the control unit (32), guide the laser beam.

## Revendications

1. Procédé pour chauffer une matière fondue métallique introduite, par l'intermédiaire d'une busette de coulée à immersion, dans une coquille d'une installation de coulée continue, en particulier une matière fondue d'acier recouverte d'une poudre de coulée, caractérisé en ce que l'énergie thermique est appliquée à la surface de la matière fondue de façon ponctuelle, et en ce que le point d'énergie thermique est guidé sur la surface de la matière fondue sur une ligne pouvant être prédéfinie.

2. Procédé selon la revendication 1,
caractérisé en ce qu'au moins un point d'énergie thermique est déplacé dans les zones entre la busette de coulée à immersion et le côté longitudinal correspondant du bord de la coquille.

3. Procédé selon la revendication 2,
caractérisé en ce que le point d'énergie thermique est guidé, en suivant l'écoulement naturel de la matière fondue au centre de la surface de la matière fondue en commençant dans la zone de superposition busette de coulée à immersion et coquille, dans la zone de surface libre de la matière fondue.

4. Dispositif pour chauffer une matière fondue métallique introduite, par l'intermédiaire d'une busette de coulée à immersion, dans une coquille d'une installation de coulée continue, en particulier une matière fondue d'acier recouverte d'une poudre de coulée, pour la mise en oeuvre du procédé selon la revendication 1,
caractérisé en ce qu'une source d'énergie laser (21), ainsi qu'une optique laser (27), sont agencées à l'extérieur de la coquille (11), et en ce qu'un miroir mobile (22,23) est prévu, grâce auquel l'énergie thermique peut être appliquée, de façon pouvant être prédéterminée localement, sur la surface de la matière fondue (S).

5. Dispositif selon la revendication 4,
caractérisé en ce que le miroir (22,23) est suspendu sur un axe rotatif (26), pouvant être entraîné par l'intermédiaire d'une unité de commande (32).

6. Dispositif selon la revendication 5,
caractérisé en ce que l'unité de commande (32) est couplée à un élément de calcul (31) et pivote le miroir (22,23) suivant un programme pouvant être prédéfini et répété.

7. Dispositif selon la revendication 6,
caractérisé en ce que l'élément de calcul (31) est relié à des éléments de mesure (33), en particulier des capteurs de température, qui guident le rayon laser en formant avec l'unité de commande (32) un circuit de réglage.
